# FASCICULE DE BREVET EUROPEEN

(11) **EP 1 469 149 B1**
(45) Date de publication et mention de la délivrance du brevet: **12.07.2006**
(21) Numéro de dépôt: 04290699.0
(22) Date de dépôt: 15.03.2004
(51) Int. Cl.: E05B 65/20

(54) **Dispositif d'actionnement pour un ouvrant**
Flügelbetätigungsvorrichtung
Actuating device for a wing

(30) Priorité: 14.04.2003 FR 0304611
(43) Date de publication de la demande: 20.10.2004
(73) Titulaire: Delphi Technologies, Inc., Troy, MI 48007 (US)
(72) Inventeur: Coudre, Jérôme, 77700 Bailly-Romainvilliers (FR); Le Moullec, Olivier, 93340 Le Raincy (FR); Marier, Nicolas, 75013 Paris (FR)
(74) Mandataire: Laget, Jean-Loup

(56) Documents cités:
- EP-A- 1 318 255
- DE-A- 10 052 308
- FR-A- 2 820 448
- US-A1- 2003 006 649

## Description

La présente invention se rapporte à un dispositif d'actionnement pour un ouvrant de véhicule, comportant une embase destinée à être agencée sur l'extérieur dudit ouvrant et une poignée liée de manière mobile à ladite embase et apte à être actionnée dans une direction d'ou verture pour commander une ouverture dudit ouvrant.

Dans les véhicules automobiles, de nombreuses fonctionnalités sont développées pour automatiser certaines actions, afin de rendre l'utilisation du véhicule de moins en moins contraignante pour l'utilisateur et d'éviter les omissions involontaires, notamment dans le cas des actions de sécurisation du véhicule. Dans ce contexte, on connaît notamment les systèmes d'accès et de démarrage sans clé ou « mains libres ».

Un système d'accès mains libres consiste en un identifiant portatif destiné à être porté par un utilisateur autorisé du véhicule et un dispositif de communication embarqué dans le véhicule. Ces deux organes sont aptes à effectuer un dialogue bidirectionnel à distance pour authentifier l'utilisateur. Lorsque l'authentification est réussie, le dispositif de communication embarqué commande la décondamnation des portières. Il est connu, par exemple d'après DE10052308A, de déclencher la communication en réponse à la traction d'une poignée de portière, qui peut être détectée à l'aide d'un contacteur mécanique couplé à la poignée. Il est aussi connu de déclencher la communication en réponse à la présence de la main de l'utilisateur au voisinage de la poignée de portière, qui peut être détectée à l'aide d'un capteur capacitif ou infrarouge. Tous ces détecteurs présentent des inconvénients.

Notamment, les contacteurs mécaniques sont des dispositifs qui vieillissent rapidement. De plus, la commutation du contacteur demande un certain déplacement, qui doit être réglé en faisant un compromis entre le temps de réponse du contacteur, qui est proportionnel au déplacement devant être effectué, et la probabilité d'une commutation fortuite, d'origine par exemple vibratoire, qui dépend en sens inverse du déplacement devant être effectué.

Les capteurs capacitifs et à infrarouge requièrent un microcontrôleur, de sorte qu'ils présentent un coût et une consommation électrique relativement élevés. De plus, ces capteurs sont souvent trop sensibles, au sens où tout objet approchant la poignée de portière est perçu comme la main de l'utilisateur. Il en résulte des déclenchements intempestifs qui consomment de l'énergie. De plus, en raison d'interactions électrostatiques, les capteurs capacitifs peuvent présenter une réponse différente selon l'habillement porté par l'utilisateur. Enfin, tous ces capteurs sont sensibles à l'environnement (gel, corrosion, poussière, saleté).

US-A-2003/006 649 décrit une poignée de portière extérieure de véhicule contenant un capteur piézo-électrique sensible aux déformations de la poignée. La poignée est fixe et élastiquement déformable. Elle ne comporte aucune partie mobile, telle qu'un levier d'actionnement. Elle ne peut donc agir que sur des serrures entièrement motorisées.

L'invention a pour but de remédier à au moins certains de ces inconvénients.

Pour cela, l'invention fournit un dispositif selon la revendication 1.

Un capteur de contrainte présente l'avantage de réagir à un effort, sans qu'un déplacement significatif ne soit nécessaire. Ainsi, il est possible de détecter un actionnement de la poignée dans le sens de l'ouverture, ce qui est le déplacement normal d'une poignée à partir de sa position de repos, mais également dans le sens opposé, même si aucune course significative de la poignée n'est prévue dans ce sens. Il en résulte aussi que le temps de réponse du capteur peut être très court. Toutefois, la détection requiert d'exercer réellement un effort sur la poignée, de sorte que les déclenchements intempestifs à distance sont évités.

De préférence, ledit capteur de contrainte est agencé de manière à recevoir une première contrainte entraînant la production d'un premier signal de détection en réponse à un actionnement de ladite poignée dans ladite direction d'ouverture et à recevoir une deuxième contrainte entraînant la production d'un deuxième signal de détection en réponse à un actionnement de ladite poignée dans ladite direction opposée. Cette configuration est particulièrement avantageuse, puisqu'un seul capteur permet de détecter et de distinguer deux types d'actionnement de la poignée, par exemple pour commander des actions différentes. Ceci n'est pas possible avec les autres capteurs précités. En particulier, deux contacteurs mécaniques seraient nécessaires pour détecter les deux types d'actionnement de la poignée.

Selon une réalisation particulière de l'invention, ledit capteur de contrainte est agencé dans ladite poignée. Ainsi, le capteur peut détecter une traction ou une pression exercée sur la poignée.

Selon une autre réalisation particulière de l'invention, il est prévu une chaîne cinématique destinée à relier ladite poignée à une serrure dudit ouvrant, ledit capteur de contrainte étant agencé dans ladite chaîne cinématique. Une telle chaîne cinématique peut présenter de nombreuses formes et un nombre plus ou moins élevé de pièces mobiles couplées de manière à transmettre le mouvement de la poignée jusqu'à une serrure, comme leviers, tringles, roues, etc. Il existe en général un ou plusieurs emplacements, notamment aux interfaces entre ces pièces, permettant une intégration du capteur. Le capteur reçoit alors la ou les contraintes depuis la poignée d'ouvrant à travers la chaîne cinématique ou la portion de chaîne cinématique située entre elle et lui.

Avantageusement, ledit capteur de contrainte est agencé entre deux leviers de ladite chaîne cinématique qui sont précontraints l'un vers l'autre. De préférence dans ce cas, l'un desdits leviers est rigidement lié à ladite poignée. Ainsi, la force exercée sur la poignée est bien transmise au capteur, sans que des jeux ne viennent retarder ou amortir cette transmission.

De nombreuses sortes de capteurs de contraintes existent et peuvent être utilisées dans l'invention. Avantageusement, ledit capteur de contrainte est un capteur piézo-électrique présentant au moins une caractéristique électrique variable en fonction des contraintes qu'il reçoit. Par exemple, la caractéristique électrique variable est une force électromotrice dont l'amplitude et le signe dépendent de la pression reçue. Le capteur peut aussi être piezo-résistif, présentant une résistance électrique variable en fonction de la contrainte. Les capteurs piézo-électriques ont un coût inférieur à celui des capteurs capacitifs ou à infrarouge. Ils sont moins sensibles aux conditions environnementales. Ils présentent un faible encombrement et peuvent être conçus avec des formes variées, ce qui facilite leur intégration dans le dispositif.

De préférence, ledit capteur de contrainte ne produit ledit ou chaque signal de détection qu'en réponse à une variation de ladite contrainte. En d'autres termes, le capteur est indifférent aux contraintes statiques. De ce fait, un changement de configuration des pièces mobiles du dispositif d'actionnement, suite par exemple à des phénomènes de dilatation ou contraction thermique, n'affecte pas le fonctionnement du capteur, de sorte qu'une procédure de ré-étalonnage est évitée.

Avantageusement il est prévu un circuit de pré-traitement relié audit capteur de contrainte pour mettre en forme ledit signal de détection ou lesdits signaux de détection. Ce circuit peut par exemple être intégré dans la poignée ou son embase.

De préférence, il est prévu une unité de commande reliée audit capteur de contrainte et apte à commander au moins une action de mise en fonction du véhicule en réponse au signal de détection qui est produit en réponse à un actionnement de ladite poignée dans ladite direction d'ouverture.

Le terme action de mise en fonction désigne toute action qui prépare le véhicule à une utilisation prochaine. De nombreuses actions de mise en fonction peuvent être ainsi commandées. Selon une réalisation particulière de l'invention, ladite au moins une action de mise en fonction comprend au moins une action parmi le déclenchement d'une transmission radiofréquence à destination d'un identifiant portatif, l'allumage d'un éclairage du véhicule ou d'un autoradio et le réglage automatique d'un élément mobile dudit véhicule, par exemple le recul d'un siège pour faciliter la montée à bord ou le déploiement d'un rétroviseur.

De préférence, il est prévu une unité de commande reliée audit capteur de contrainte et apte à commander au moins une action de mise hors fonction du véhicule en réponse au signal de détection qui est produit en réponse à un actionnement de ladite poignée dans ladite direction opposée. Cette unité de commande peut être une autre ou de préférence la même que celle mentionnée précédemment.

Le terme action de mise hors fonction désigne toute action qui prépare le véhicule à une période d'inactivité. De nombreuses actions de mise hors fonction peuvent être ainsi commandées. Selon une réalisation particulière de l'invention, ladite au moins une action de mise hors fonction comprend au moins une action parmi la fermeture des ouvrants du véhicule, notamment les vitres, la condamnation des ouvrants du véhicule, l'extinction d'un éclairage du véhicule ou d'un autoradio, le réglage automatique d'un élément mobile dudit véhicule, par exemple l'escamotage d'un rétroviseur, et l'activation d'une alarme.

L'invention s'applique à tout ouvrant de véhicule, comme une portière ou un haillon de coffre.

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés. Sur ces dessins :
- la figure 1 est une vue schématique d'un véhicule équipé d'un dispositif d'actionnement selon l'invention,
- la figure 2 représente le dispositif d'actionnement du véhicule de la figure 1 selon un premier mode de réalisation de l'invention, vu en perspective depuis le côté intérieur,
- la figure 3 représente schématiquement l'installation électrique du dispositif de la figure 2,
- la figure 4 représente un dispositif d'actionnement convenant pour le véhicule de la figure 1, selon un deuxième mode de réalisation de l'invention, vu en coupe selon le plan vertical indiqué par les lignes IV de la figure 2,
- la figure 5 est un schéma électrique plus détaillé du circuit de la figure 3.

Sur la figure 1, on a représenté schématiquement et partiellement un véhicule 18 ayant une paroi de pavillon 19, une paroi de plancher 20 et une portière latérale 1, qui porte une serrure 2 et un ensemble de poignée 3.

La figure 2 représente l'ensemble de poignée 3 selon un premier mode de réalisation. L'ensemble de poignée 3 comporte une embase 4 qui est destinée à être fixée sur la surface extérieure de la portière 1 selon la technique connue. L'ensemble de poignée 3 comporte également une poignée pivotante 5 qui est reliée à l'embase 4 par un axe de pivotement vertical non représenté et qui est rappelée par un ressort de rappel non représenté vers la position de repos représentée sur la figure 2. La flèche Fb représente la direction de la force que l'utilisateur exerce sur la poignée 5 pour ouvrir la portière 1, c'est-à-dire une force de traction. La flèche Fa représente la direction de la force qu'exerce l'utilisateur sur la poignée 5 pour refermer la portière 1, c'est-à-dire une force de poussée. La poignée 5 est reliée fonctionnellement à la serrure 2 par une chaîne cinématique 17. Cette chaîne cinématique 17 permet, de manière connue en soi, de transmettre le mouvement de traction de la poignée 5 à la serrure 2 pour déclencher la libération du pêne de la serrure 2 et ainsi ouvrir la portière 1. Une telle chaîne cinématique peut être réalisée à l'aide d'un certain nombre de leviers et/ou tringles, d'une manière connue en soi. Dans le mode de réalisation représenté sur la figure 2, la chaîne cinématique 17 comporte un premier bras de levier 21 qui est rigidement fixé à la poignée 5 et qui est engagé de manière coulissante à travers l'embase 4 vers l'intérieur de la portière 1. Le bras de levier 21 porte une patte d'actionnement 22 destinée à coopérer avec un levier pivotant non représenté.

La poignée 5 est un corps creux en plastique dans lequel on a placé un capteur piézo-électrique 6. En référence à la figure 3, le capteur piézo-électrique 6 comporte, de manière schématique, un cristal piézo-électrique 10 placé entre deux électrodes 8a et 8b. Un capteur approprié est disponible auprès de la société MURATA. Un fil d'électrode 7a relie l'électrode 8a à un circuit de pré-traitement 9. Un fil d'électrode 7b relie l'électrode 8b au circuit de pré-traitement 9. Comme visible sur la figure 2, le circuit 9 est un module électronique logé dans la poignée 5. Entre les électrodes 8a et 8b, le capteur piézo-électrique 6 produit une tension U qui dépend de la variation de la contrainte de pression qu'on exerce sur l'électrode 8a ou l'électrode 8b. Plus précisément, en réponse à une augmentation de pression sur l'électrode 8a, qui tend à fléchir le cristal piézo-électrique 10, le signal de tension U prend la forme représentée schématiquement au chiffre 11a. Réciproquement, en réponse à une augmentation de pression sur l'électrode 8b, qui tend à fléchir en sens inverse le cristal 10, le signal de tension U prend la forme représentée schématiquement au chiffre 11b. En d'autres termes, en réponse à deux contraintes de sens opposés, le capteur 6 produit deux signaux de signes opposés.

Ainsi, lorsque l'utilisateur tire la poignée 5 en exerçant une force Fb, sa main applique à travers la paroi de la poignée 5 une pression sur l'électrode 8b. Dans une variante de réalisation, la poignée 5 comporte une membrane souple sur sa face intérieure recouvrant le capteur piézo-électrique 6. Cependant, une telle membrane n'est pas nécessaire, car la poignée 5 réalisée sous la forme d'un corps creux en plastique présente une flexibilité suffisante pour que la force soit transmise au capteur 6. Inversement, lorsque l'utilisateur repousse la portière en exerçant la force Fa sur la poignée 5, la légère flexion élastique de la poignée 5 suffit à produire une pression détectable sur l'électrode 8a. On obtient ainsi un signal de tension U distinct selon que la force Fa ou Fb est exercée sur la poignée 5. Le déplacement de la poignée 5 qui est nécessaire pour cette détection peut être rendu très faible par un réglage correspondant du seuil de détection du capteur 6. Si une pression statique est exercée sur l'électrode 8a ou 8b, aucun signal de tension ne perdure à long terme. En effet, le capteur piézo-électrique 6 ne répond qu'aux variations de contrainte.

En référence à la figure 3, le circuit de pré-traitement 9 met en forme le signal de tension U pour le transmettre sur un câble de liaison 12 également représenté sur les figures 1 et 2. Le pré-traitement effectué par le circuit 9 consiste à détecter respectivement les fronts montants et les fronts descendants dans le signal de tension U qu'il reçoit en entrée. En sortie sur le câble de liaison 12, chaque front montant est traduit par un créneau sur le premier fil 12a, tandis que chaque front descendant est traduit par un créneau sur le deuxième fil 12b. Ainsi, en réponse à une pression sur l'électrode 8a, le signal de tension 11a est traduit sous la forme d'un premier créneau sur le fil 12a suivi dans le temps d'un deuxième créneau sur le fil 12b. Inversement, en réponse à une pression sur l'électrode 8b, le signal de tension en sortie est constitué d'un premier créneau sur le fil 12b suivi dans le temps d'un deuxième créneau sur le fil 12a, qui sont représentés en traits interrompus. Le circuit 9 peut également comporter un filtre pour éliminer le bruit d'origine vibratoire.

Le circuit 9 pourrait être réalisé sous la forme d'un microcontrôleur programmé.

Sur la figure 5, on a représenté un exemple de réalisation du circuit de pré-traitement 9 qui présente l'avantage d'être relativement peu onéreux. Le capteur piézo-électrique 6 est représenté sous la forme d'un circuit électrique équivalent incluant un générateur de tension 30 en série avec une résistance 31. Le type de capteur utilisé produit un signal de tension U qui présente toujours une forme sensiblement sinusoïdale en réponse à une variation de contrainte, deux sinusoïdes opposées étant obtenues en réponse à deux contraintes de sens opposés. Le signal de tension U est produit entre les fils d'électrode 7a et 7b. Entre le fil 7a et la masse, un groupe redresseur 32a formé d'une résistance et d'une diode Zener en parallèle, assure que le potentiel du fil 7a est positif si la tension U est positive et nul si la tension U est négative. Entre le fil 7b et la masse, le groupe redresseur 32b rend le potentiel du fil 7b nul si la tension U est positive et positif si la tension U est négative. Les diodes Zener servent aussi à écrêter la tension de sortie du capteur 6 à un niveau inférieur à la tension d'entrée maximale admissible par les amplificateurs 33a et 33b. Le niveau d'écrêtage est défini par le seuil inverse des diodes Zener, qui vaut par exemple 8,2 V dans le mode de réalisation représenté.

Ensuite, le traitement du signal obtenu sur les fils 7a et 7b est similaire. Un amplificateur opérationnel 33a, respectivement 33b, amplifie de manière linéaire le potentiel du fil 7a, respectivement 7b, potentiels qui sont donc toujours positifs ou nuls. Un comparateur 34a, respectivement 34b, compare le signal en sortie de l'amplificateur 33a ou 33b à un seuil positif prédéterminé, par exemple 5 V, qui est imposé par un pont diviseur de tension 35.

Ainsi, sur la sortie du comparateur 34a, qui est reliée au fil 12a, on obtient un basculement de 0 à 12 V dès que la tension U franchit vers le haut un seuil positif prédéterminé, qui peut être réglé avec le pont diviseur de tension 35 et le rapport d'amplification de l'amplificateur 33a, et un retour à 0 V dès que la tension U repasse sous ce seuil positif.

Réciproquement, sur la sortie du comparateur 34b, qui est reliée au fil 12b, on obtient un basculement de 0 à 12 V dès que la tension U franchit vers le bas un seuil négatif prédéterminé, qui peut être réglé avec le pont diviseur de tension 35 et le rapport d'amplification de l'amplificateur 33b, et un retour à 0 V dès que la tension U revient au-dessus de ce seuil négatif.

Entre l'entrée non inversée du comparateur 34a et/ou 34b et la masse, on peut prévoir une capacité optionnelle, représentée à titre d'exemple au chiffre 36, pour filtrer les parasites.

Le câble de liaison 12 comporte un connecteur 13 qui permet de le relier à une unité de commande 14, par exemple un microcontrôleur. En fonction de l'ordre d'arrivée des créneaux sur les fils 12a et 12b, l'unité de commande 14 est informée de l'apparition d'un effort sur la poignée 5 et également du sens de cet effort.

Le véhicule 18 est équipé d'un système d'accès mains libres. Lorsque la portière 1 est condamnée et que l'utilisateur équipé de l'identifiant portatif approprié s'approche et tire la poignée 5 dans le sens de la flèche Fb, l'unité de commande 14 commande un émetteur embarqué 15 du véhicule 18 pour émettre un signal d'interrogation à destination de l'identifiant portatif. Un dialogue bidirectionnel, par liaison radio, est alors engagé d'une manière connue en soi.

L'unité de commande 14 peut aussi être reliée à des actionneurs, comme l'actionneur représenté schématiquement au chiffre 16 sur la figure 1. Ainsi, en réponse à une traction sur la poignée 5 dans le sens de la flèche Fb, l'unité de commande 14 peut commander différentes actions de mise en service du véhicule, par exemple le déploiement d'un rétroviseur, le recul d'un siège pour faciliter la montée à bord des passagers, l'allumage d'un éclairage intérieur, etc. Réciproquement, en réponse à un effort de poussée exercé sur la poignée 5 dans le sens de la flèche Fa, l'unité de commande 14 peut commander différentes actions de mise hors service du véhicule. Par exemple, ces actions de mise hors service peuvent être la condamnation de la serrure 2, l'extinction des phares, la levée des vitres, etc.

Il est également possible de programmer l'unité de commande 14 pour commander des actions distinctes en fonction du nombre de pressions ou du nombre de tractions exercées sur la poignée 5. Par exemple, une poussée simple sur la poignée 5 entraînera la condamnation de la portière 1 et une poussée double, dans un bref intervalle de temps prédéterminé, entraînera la condamnation de toutes les portières ou la super-condamnation.

La figure 4 représente un ensemble de poignée 103 selon un deuxième mode de réalisation, qui est utilisable à la place de l'ensemble de poignée 3 précité. Les éléments analogues à ceux du premier mode de réalisation portent le même chiffre de référence augmenté de 100 et ne sont pas décrits à nouveau.

Dans le deuxième mode de réalisation, le capteur piézo-électrique 106 n'est pas dans la poignée 105, mais il est fixé sur la surface tournée vers l'embase 104 de la patte d'actionnement 122 à l'extrémité du bras de levier 121. Un levier 123, faisant partie de la chaîne cinématique précitée, est monté sur pivot autour d'un axe 124 solidaire de l'embase 104. Un ressort non représenté contraint le levier 123 dans le sens de la flèche R, de manière à appuyer le bras de levier 125 contre la patte d'actionnement 122. Le capteur piézo-électrique 106 est ainsi en permanence précontraint entre le bras de levier 125 et la patte d'actionnement 122, qui appuient sur ses électrodes respectives.

Depuis la position de repos représentée sur la figure 4, la poignée 105 peut être tirée dans le sens d'ouverture de la portière, ce qui crée un accroissement de la pression instantanée entre les électrodes du capteur piézo-électrique 106 et entraîne la production d'un premier signal de tension. Depuis la position de repos représentée sur la figure 4, la poignée 105 peut aussi être poussée dans le sens de fermeture de la portière, car la poignée 105 s'appuie sur l'embase 104 à travers un tampon élastique 126, par exemple en caoutchouc. Une telle poussée crée une diminution de la pression instantanée entre les électrodes du capteur piézo-électrique 106 et entraîne la production d'un deuxième signal de tension distinct. Le fonctionnement est par ailleurs identique à celui du premier mode de réalisation qui a été décrit en référence aux figures 1 et 3. Le capteur piézo-électrique peut aussi être placé en tout point de la chaîne cinématique où il recevra une variation de contrainte dans un sens lorsque la poignée est tirée et une variation de contrainte dans le sens opposé lorsque la poignée est poussée. Le capteur peut notamment être agencé entre deux pièces de la chaîne cinématique ou bien sur ou dans une seule pièce.

Dans une variante de réalisation convenant pour l'un et l'autre mode de réalisation, le module électronique de pré-traitement est logé dans l'embase de l'ensemble de poignée, qui est également un corps creux dans ce cas.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, comme defini dans les revendications.

## Revendications

1. Dispositif d'actionnement pour un ouvrant (1) de véhicule (18), comportant une embase (4, 104) destinée à être agencée sur l'extérieur dudit ouvrant, une poignée (5, 105) apte à être actionnée dans une direction d'ouverture (Fb) pour commander une ouverture dudit ouvrant et au moins un capteur de contrainte (6, 106) piézo-électrique présentant au moins une caractéristique électrique variable en fonction des contraintes qu'il reçoit, ledit capteur de contrainte étant couplé à ladite poignée et agencé de manière à recevoir une première contrainte entraînant la production d'un premier signal de détection (11b) sous la forme d'un premier signal de tension produit entre deux électrodes dudit capteur de contrainte en réponse à un actionnement de ladite poignée dans ladite direction d'ouverture (Fb) et à recevoir une deuxième contrainte entraînant la production d'un deuxième signal de détection (11a) sous la forme d'un deuxième signal de tension produit entre lesdites électrodes du capteur de contrainte en réponse à un actionnement de ladite poignée dans une direction opposée (Fa), lesdits premier et deuxième signaux de tension étant de signes opposés, ledit dispositif comportant un circuit de pré-traitement (9) relié audit capteur de contrainte (6, 106) pour mettre en forme lesdits signaux de tension, ledit circuit de pré-traitement recevant en entrée lesdits signaux de tension, **caractérisé par le fait que** ledit circuit de pré-traitement est apte à détecter respectivement des fronts montants et des fronts descendants dans lesdits signaux de tension qu'il reçoit en entrée, ledit circuit de pré-traitement étant apte à traduire chaque front montant détecté par un créneau sur un premier fil et chaque front descendant détecté par un créneau sur un deuxième fil d'un câble de liaison en sortie dudit circuit de pré-traitement, ladite poignée étant liée de manière mobile à ladite embase.

2. Dispositif selon la revendication 1, **caractérisé par le fait que** ledit capteur de contrainte (6) est agencé dans ladite poignée (5).

3. Dispositif selon la revendication 1, **caractérisé par le fait qu'**il comporte une chaîne cinématique (17) destinée à relier ladite poignée (105) à une serrure (2) dudit ouvrant, ledit capteur de contrainte (106) étant agence dans ladite chaîne cinématique.

4. Dispositif selon la revendication 3, **caractérisé par le fait que** ledit capteur de contrainte (106) est agencé entre deux leviers (121, 123) de ladite chaîne cinématique qui sont précontraints l'un vers l'autre.

5. Dispositif selon la revendication 4, **caractérisé par le fait que** l'un desdits leviers (121) est rigidement lié à ladite poignée (105).

6. Dispositif selon l'une des revendications 1 à 5, **caractérisé par le fait que** ledit capteur de contrainte (6, 106) ne produit ledit ou chaque signal de détection (11a, 11b) qu'en réponse à une variation de ladite contrainte.

7. Dispositif selon l'une des revendications 1 à 6, **caractérisé par le fait que** lesdits fronts montants sont détectés en tant que franchissement vers le haut d'un premier seuil prédéterminé et que lesdits fronts descendants sont détectés en tant que franchissement vers le bas d'un deuxième seuil prédéterminé.

8. Dispositif selon l'une des revendications 1 à 7, **caractérisé par le fait qu'**il comporte une unité de commande (14) reliée audit capteur de contrainte (6, 106) et apte à commander au moins une action de mise en fonction du véhicule en réponse au signal de détection (11b) qui est produit en réponse à un actionnement de ladite poignée dans ladite direction d'ouverture (Fb).

9. Dispositif selon la revendication 8, **caractérisé par le fait que** ladite au moins une action de mise en fonction comprend au moins une action parmi le déclenchement d'une transmission radiofréquence à destination d'un identifiant portatif, l'allumage d'un éclairage du véhicule et le réglage automatique d'un élément mobile dudit véhicule.

10. Dispositif selon l'une des revendications 1 à 9, **caractérisé par le fait qu'**il comporte une unité de commande (14) reliée audit capteur de contrainte (6, 106) et apte à commander au moins une action de mise hors fonction du véhicule en réponse au signal de détection (11a) qui est produit en réponse à un actionnement de ladite poignée dans ladite direction opposée (Fa).

11. Dispositif selon la revendication 10, **caractérisé par le fait que** ladite au moins une action de mise hors fonction comprend au moins une action parmi la fermeture des ouvrants du véhicule, la condamnation des ouvrants du véhicule, l'extinction d'un éclairage du véhicule, le réglage automatique d'un élément mobile dudit véhicule et l'activation d'une alarme.

## Claims

1. Actuation device for a door (1) of a vehicle (18), comprising a seat (4, 104) intended to be arranged on the outside of said door, a handle (5, 105) designed to be actuated in a direction of opening (Fb) to control an opening of said door and at least one piezoelectric stress sensor (6, 106) presenting at least one electrical characteristic that is variable according to the stresses that it receives, said stress sensor being coupled to said handle and arranged in such a way as to receive a first stress resulting in the generation of a first detection signal (11b) in the form of a first voltage signal produced between two electrodes of said stress sensor in response to an actuation of said handle in said direction of opening (Fb) and to receive a second stress resulting in the generation of a second detection signal (11a) in the form of a second voltage signal generated between said electrodes of the stress sensor in response to an actuation of said handle in an opposite direction (Fa), said first and second voltage signals being of opposite signs, said device comprising a preprocessing circuit (9) linked to said stress sensor (6, 106) to format said voltage signals, said preprocessing circuit receiving as input said voltage signals, **characterized in that** said preprocessing circuit is designed to detect respectively rising edges and falling edges in said voltage signals that it receives as input, said preprocessing circuit being designed to translate each rising edge detected by a pulse on a first wire and each falling edge detected by a pulse on a second wire of a link cable at the output of said preprocessing circuit, said handle being linked movably to said seat.

2. Device according to Claim 1, **characterized in that** said stress sensor (6) is arranged in said handle (5) .

3. Device according to Claim 1, **characterized in that** it comprises a kinematic linkage (17) intended to link said handle (105) to a lock (2) of said door, said stress sensor (106) being arranged in said kinematic linkage.

4. Device according to Claim 3, **characterized in that** said stress sensor (106) is arranged between two levers (121, 123) of said kinematic linkage that are prestressed one towards the other.

5. Device according to Claim 4, **characterized in that** one of said levers (121) is rigidly linked to said handle (105).

6. Device according to one of Claims 1 to 5, **characterized in that** said stress sensor (6, 106) generates said or each detection signal (11a, 11b) only in response to a variation of said stress.

7. Device according to one of Claims 1 to 6, **characterized in that** said rising edges are detected as the upward crossings of a first predetermined threshold and that said falling edges are detected as the downward crossings of a second predetermined threshold.

8. Device according to one of Claims 1 to 7, **characterized in that** it comprises a control unit (14) linked to said stress sensor (6, 106) and designed to control at least one enabling action of the vehicle in response to the detection signal (11b) that is generated in response to an actuation of said handle in said direction of opening (Fb).

9. Device according to Claim 8, **characterized in that** said at least one enabling action comprises at least one action out of the triggering of a radiofrequency transmission to a portable device, the switching on of a vehicle light and the automatic adjustment of a moving element of said vehicle.

10. Device according to one of Claims 1 to 9, **characterized in that** it comprises a control unit (14) linked to said stress sensor (6, 106) and designed to control at least one disabling action of the vehicle in response to the detection signal (11a) that is generated in response to an actuation of said handle in said opposite direction (Fa).

11. Device according to Claim 10, **characterized in that** said at least one disabling action comprises at least one action out of the closing of the doors of the vehicle, the locking of the doors of the vehicle, the switching off of the vehicle light, the automatic adjustment of a moving element of said vehicle and the activation of an alarm.

## Patentansprüche

1. Vorrichtung zur Betätigung eines Türflügels (1) eines Fahrzeugs (18) mit einem Sockel (4, 104), der an der Außenseite des Türflügels angeordnet werden kann, einem Griff (5, 105), der in einer Öffnungsrichtung (Fb) betätigbar ist, um ein Öffnen des Türflügels zu bewirken, und wenigstens einem piezoelektrischen Dehnungssensor (6, 106), der wenigstens eine von den aufgenommenen Dehnungen abhängige, veränderliche elektrische Eigenschaft aufweist, wobei der Dehnungssensor mit dem Griff gekoppelt und so angeordnet ist, dass er als Antwort auf eine Betätigung des Griffs in Öffnungsrichtung (Fb) eine erste Dehnung erfährt, welche die Erzeugung eines ersten Detektionssignals (11 b) in Form eines ersten zwischen den beiden Elektroden des Dehnungsaufnehmers erzeugten ersten Spannungssignals bewirkt, und als Antwort auf eine Betätigung des Griffs in eine entgegengesetzte Richtung (Fa) eine zweite Dehnung erfährt, welche die Erzeugung eines zweiten Detektionssignals (11a) in Form eines zweiten, zwischen den Elektroden des Dehnungssensors erzeugten zweiten Spannungssignals bewirkt, wobei die ersten und zweiten Spannungssignale unterschiedliche Vorzeichen aufweisen, wobei die Vorrichtung eine mit dem Dehnungssensor (6, 106) verbundene Vorverarbeitungsschaltung (9) aufweist, um die Spannungssignale zu formen, wobei die Vorverarbeitungsschaltung die Spannungssignale an ihrem Eingang empfängt, **dadurch gekennzeichnet, dass** die Vorverarbeitungsschaltung die ansteigenden beziehungsweise abfallenden Flanken der an ihrem Eingang anliegenden Spannungssignale detektieren kann, wobei die Vorverarbeitungsschaltung jede detektierte Anstiegsflanke in einen Impuls auf einer ersten Leitung und jede detektierte abfallende Flanke in einen Impuls auf einer zweiten Leitung eines Verbindungskabels am Ausgang der Vorverarbeitungsschaltung umsetzen kann, wobei der Griff beweglich mit dem Sockel verbunden ist.

2. Vorrichtung gemäß Anspruch 1, **dadurch gekennzeichnet, dass** der Dehnungssensor (6) in dem Griff (5) angeordnet ist.

3. Vorrichtung gemäß Anspruch 1, **dadurch gekennzeichnet, dass** sie einen Antriebsstrang (17) aufweist, der dazu dient, den Griff (105) mit einem Schloß (2) des Türflügels zu verbinden, wobei der Dehnungssensor (106) in dem Antriebsstrang angeordnet ist.

4. Vorrichtung gemäß Anspruch 3, **dadurch gekennzeichnet, dass** der Dehnungssensor (106) zwischen zwei Hebeln (121, 123) des Antriebsstranges angeordnet ist, die gegeneinander vorgespannt sind.

5. Vorrichtung gemäß Anspruch 4, **dadurch gekennzeichnet, dass** einer der Hebel (121) starr mit dem Griff (105) verbunden ist.

6. Vorrichtung gemäß einem der Ansprüche 1 bis 5, **dadurch gekennzeichnet, dass** der Dehnungssensor (6, 106) das oder jedes Detektionssignal (11 a, 11b) nur als Antwort auf eine Änderung der Dehnung erzeugt.

7. Vorrichtung gemäß einem der Ansprüche 1 bis 6, **dadurch gekennzeichnet, dass** die ansteigenden Flanken durch das Überschreiten eines ersten vorgegebenen Grenzwerts nach oben detektiert werden und dass die abfallenden Flanken durch das Überschreiten eines zweiten vorgegebenen Grenzwerts nach unten detektiert werden.

8. Vorrichtung gemäß einem der Ansprüche 1 bis 7, **dadurch gekennzeichnet, dass** sie eine mit dem Dehnungssensor (6, 106) verbundene Steuereinheit (14) aufweist, die in der Lage ist, wenigstens eine Aktion zum Einschalten einer Fahrzeugfunktion als Antwort auf das Detektionssignal (11b) auszulösen, welches als Antwort auf eine Betätigung des Griffs in der Öffnungsrichtung (Fb) erzeugt wird.

9. Vorrichtung gemäß Anspruch 8, **dadurch gekennzeichnet, dass** das Auslösen der wenigstens einen Funktion wenigstens eine der folgenden Aktionen umfasst: Auslösen einer Hochfrequenzübertragung in Richtung einer tragbaren Identifikationseinrichtung, Einschalten einer Fahrzeugbeleuchtung oder automatische Regelung eines beweglichen Bauteils des Fahrzeugs.

10. Vorrichtung gemäß einem der Ansprüche 1 bis 9, **dadurch gekennzeichnet, dass** sie eine mit dem Dehnungssensor (6, 106) verbundene Steuereinheit (14) aufweist, die in der Lage ist, wenigstens eine Aktion zum Ausschalten einer Fahrzeugfunktion als Antwort auf das Detektionssignal (11a) auszulösen, welches als Antwort auf eine Betätigung des Griffs in der entgegengesetzten Richtung (Fa) erzeugt wird.

11. Vorrichtung gemäß Anspruch 10, **dadurch gekennzeichnet, dass** die wenigstens eine Aktion zum Ausschalten zumindest eine der folgenden Funktionen umfasst: Schließen der Türflügel des Fahrzeugs, Verriegeln der Türflügel des Fahrzeugs, Ausschalten einer Fahrzeugbeleuchtung, automatische Regelung eines beweglichen Bauteils des Fahrzeugs oder Aktivierung eines Alarms.
